# EUROPÄISCHE PATENTSCHRIFT

(11) **EP 1 198 816 B1**
(45) Veröffentlichungstag und Bekanntmachung des Hinweises auf die Patenterteilung: **19.05.2004**
(21) Anmeldenummer: 00951409.2
(22) Anmeldetag: 20.07.2000
(51) Int. Cl.: H01H 85/20

(54) **ABGREIF-FUSSKONTAKT FÜR SICHERUNGSEINSÄTZE**
PICK-UP BASE CONTACT FOR FUSE CARTRIDGES
CONTACT-SUPPORT A PREHENSION POUR CARTOUCHE DE COUPE-CIRCUIT

(30) Priorität: 22.07.1999 DE 19934538; 22.07.1999 DE 29912856 U
(43) Veröffentlichungstag der Anmeldung: 24.04.2002
(73) Patentinhaber: Bruchmann, Klaus, D-96450 Coburg (DE)
(72) Erfinder: Bruchmann, Klaus, D-96450 Coburg (DE)
(74) Vertreter: Groening, Hans Wilhelm, Dipl.-Ing.
(86) Internationale Anmeldenummer: PCT/EP2000/006941
(87) Internationale Veröffentlichungsnummer: WO 2001/008189

(56) Entgegenhaltungen:
- DE-A- 1 463 471
- DE-A- 3 447 943
- DE-C- 290 027
- DE-U- 1 761 280
- GB-A- 250 245
- GB-A- 1 180 840
- US-A- 2 668 215
- US-A- 2 851 671

## Beschreibung

Die vorliegende Erfindung bezieht sich auf einen Abgreif-Fußkontakt für Sicherungseinsätze mit einer Hauptkappe mit Sandfülloch, das durch eine Verschlußkappe verschlossen ist, sowie auf eine Schaltersicherungseinheit und auf eine Schraub- oder Stecksicherung mit einem solchen Abgreif-Fußkontakt.

Die bestimmungsgemäßen Sicherungseinsätze bestehen aus einem in der Regel zylinderförmigen, keramischen Grundkörper, der auf der einen Seite durch einen Deckel aus leitendem Material mit einem Kontakt abgeschlossen ist. Auf der gegenüberliegenden Seite des keramischen Grundkörpers weist der Sicherungseinsatz eine Hauptkappe aus leitendem Material mit einem Sandfülloch auf.

Durch den hohlen Innenraum des keramischen Grundkörpers erstreckt sich ein Schmelzleiter, der auf beiden Seiten zwischen dem keramischen Grundkörper und dem Deckel bzw. der Hauptkappe eingeklemmt ist, so daß eine elektrisch leitende Verbindung hergestellt ist.

Nach dem Füllen des hohlförmigen Grundkörpers mit Sand oder ähnlichen Materialien durch das Sandfülloch wird der Sicherungseinsatz durch eine Verschlußkappe aus leitendem Material, die auf das Sandfülloch aufgesetzt wird, geschlossen.

Beim bestimmungsgemäßen Betrieb der Sicherungseinsätze werden diese an ihrem Deckel auf der einen Seite und an der Verschlußkappe auf der anderen Seite kontaktiert, so daß ein Stromfluß über den Deckel, den Schmelzleiter, die Hauptkappe und die Verschlußkappe ermöglicht wird.

Es hat sich als nachteilig erwiesen, daß aufgrund des hohen Übergangswiderstandes zwischen Hauptkappe und Verschlußkappe ein bedeutender Leitungsverlust auftritt. Dieser nachteilige Effekt wird insbesondere dadurch verstärkt, daß für die Verschlußkappe häufig aus Kostengründen minderwertige Materialien verwendet werden. Auch ist die Qualität des Kontakts zwischen Hauptkappe und Verschlußkappe häufig minderwertig, weil aufgrund des Herstellungsverfahrens feinste Sand- und Staubpartikel zwischen Hauptkappe und Verschlußkappe gelangen und einen einwandfreien Flächenkontakt zwischen diesen verhindern.

Es ist demnach Aufgabe der vorliegenden Erfindung, eine Vorrichtung oder Bauteile zur Verfügung zu stellen, die die oben genannten Nachteile beseitigen.

Diese Aufgabe wird durch einen Abgreif-Fußkontakt gemäß Anspruch 1 sowie durch eine Schaltersicherungseinheit gemäß Anspruch 14 und eine Schraub- oder Stecksicherung gemäß Anspruch 18 gelöst. Die Ansprüche 2 bis 1'3 und 15 bis 17 beschreiben besonders vorteilhafte Ausführungsformen des erfindungsgemäßen Abgreif-Fußkontaktes und der Schaltersicherungseinheit.

Erfindungsgemäß ist der Abgreif-Fußkontakt so ausgebildet, daß er beim bestimmungsgemäßen Gebrauch eines Sicherungseinsatzes ausschließlich die Hauptkappe des Sicherungseinsatzes kontaktiert und von der Verschlußkappe des Sicherungseinsatzes mit Abstand angeordnet ist.

Dadurch wird erreicht, daß die Verschlußkappe des Sicherungseinsatzes für ein Schließen des Stromkreises nicht mehr erforderlich ist. Der Stromkreis wird über den Deckel des Sicherungseinsatzes, den Schmelzleiter, die Hauptkappe und von dieser direkt über den Abgreif-Fußkontakt geschlossen. Die hohen Übergangswiderstände zwischen Hauptkappe und Verschlußkappe werden umgangen, so daß Leitungsverluste vermieden werden.

Mit einem erfindungsgemäßen Abgreif-Fußkontakt ist es sogar möglich, die Verschlußkappe aus einem isolierenden Material herzustellen. Dadurch kann das Material der Verschlußkappe lediglich im Hinblick auf seine allein verbleibende Funktion des Schließens des Sandfülloches ausgewählt werden und es müssen keinerlei Kompromisse bzgl. Verschlußfunktion und Leitfähigkeit der Verschlußkappe eingegangen werden, was zu den obengenannten Problemen des Standes der Technik beigetragen hat.

Bei unterschiedlichen Ausführungsformen des erfindungsgemäßen Abgreif-Fußkontaktes wird, je nach Art und Geometrie der Sicherung, die Hauptkappe von dem Abgreif-Fußkontakt an einer Unterseite oder an einer Seitenfläche der Hauptkappe kontaktiert.

Bevorzugt weist der Abgreif-Fußkontakt im wesentlichen die Form eines einseitig abgeschlossenen Zylinders auf. Mit seiner offenen Randfläche kontaktiert der Abgreif-Fußkontakt die Hauptkappe des Sicherungseinsatzes, wobei diese Geometrie sowohl ein Kontaktieren an einer Unterseite als auch ein Kontaktieren an einer Seitenfläche der Hauptkappe ermöglicht.

Neben dem im wesentlichen vollständig abgeschlossenen Zylinder, der eine kreis- oder ringförmige Kontaktfläche zwischen Abgreif-Fußkontakt und Hauptkappe des Sicherungseinsatzes zufolge hat, ist es auch möglich, daß der Abgreif-Fußkontakt im wesentlichen die Form eines einseitig abgeschlossenen Zylindersegments aufweist. Dadurch wird die Hauptkappe des Sicherungseinsatzes nur an einigen ausgewählten Stellen kontaktiert, was insbesondere eine Materialersparnis und dadurch eine Verminderung des Gesamtgewichtes zur Folge hat.

Bevorzugt ist der Abgreif-Fußkontakt so ausgebildet, daß bei bestimmungsgemäßem Gebrauch eines Sicherungseinsatzes zwischen Verschlußkappe und Bereichen des Abgreif-Fußkontaktes ein so kleiner Abstand vorliegt, daß die Verschlußkappe nicht von der Hauptkappe entfernbar ist. Der Abstand ist bei einer deckelförmigen Verschlußkappe daher geringer als die Dicke des Seitenrandes der Verschlußkappe.

Dadurch wird erreicht, daß auch bei einem möglichen Ablösen der Verschlußkappe von der Hauptkappe, z.B. hervorgerufen durch ein Durchbrennen des Meßleiters und eine dadurch hervorgerufene Druckerhöhung im Innenraum des keramischen Grundkörpers des Sicherungseinsatzes, die Struktur des Sicherungseinsatzes nicht aufgebrochen wird, insbesondere keine Sandpartikel aus dem keramischen Grundkörper des Sicherungseinsatzes entweichen können. Eine Beschädigung und eine Verunreinigung des Sicherungssystems werden dadurch zuverlässig vermieden.

Gemäß einer weiteren Ausführungsform weist der Abgreif-Fußkontakt bei einem bestimmungsgemäßen Gebrauch eines Sicherungseinsatzes maximal drei Kontaktpunkte mit der Hauptkappe auf. Dadurch wird bei verringertem Materialaufwand eine klar definierte Position des Abgreif-Fußkontaktes relativ zu dem Sicherungseinsatz gewährleistet.

Drei Kontaktpunkte sind hierbei bevorzugt, da diese die Position des Abgreif-Fußkontaktes in drei Dimensionen exakt definieren. Eine Positionierung des Abgreif-Fußkontaktes kann ferner insbesondere durch eine Federvorspannung des Abgreif-Fußkontaktes unterstützt werden.

In weiteren bevorzugten Ausführungsformen weisen die Abgreif-Fußkontakte einen Kontaktbogen und einen Sicherungsbogen auf, wobei der Kontaktbogen gabelförmig ausgebildet sein kann oder ein Langloch zur Aufnahme der Verschlußkappe umfaßt. Diese Ausführungsformen sind besonders für schaltbare Kontakte, z.B. in Schaltsicherungseinheiten, bevorzugt.

Der Abgreif-Fußkontakt besteht bevorzugt aus gut leitendem Material, insbesondere aus Kupfer, Silber oder Gold.

Die Erfindung betrifft ferner eine Schaltersicherungseinheit, in die ein Sicherungseinsatz einsetzbar ist. Eine erfindungsgemäße Schaltersicherungseinheit umfaßt dabei einen erfindungsgemäßen Abgreif-Fußkontakt, wie er oben beschrieben ist.

Je nach Aufbau und Geometrie der Schaltersicherungseinheit kann der Abgreif-Fußkontakt z.B. an einer Schaltwippe befestigt und mit dieser hin- und herschwenkbar verbunden sein, oder der Abgreif-Fußkontakt kann an einem Gehäuse der Schaltersicherungseinheit befestigt sein.

Die erfindungsgemäße Schaltersicherungseinheit kann einen schwenkbaren Sicherungsstöpsel zur Aufnahme eines Sicherungseinsatzes umfassen.

Bevorzugt ist der Sicherungseinsatz in dem Gehäuse der Schaltersicherungseinheit zwischen einer Einschaltstellung und einer Ausschaltstellung hin- und herschwenkbar, sei es eigenständig oder zusammen mit dem Sicherungsstöpsel oder der Schaltwippe.

Die Erfindung betrifft darüberhinaus eine Schraub- oder Stecksicherung mit einem erfindungsgemäßen Abgreif-Fußkontakt. Grundsätzlich ist anzumerken, daß bei allen Anwendungen, in denen Sicherungseinsätze mit einer Hauptkappe mit Sandfülloch verwendet werden, das durch eine Verschlußkappe geschlossen ist, der erfindungsgemäße Abgreif-Fußkontakt unter Vermeidung der Nachteile des Standes der Technik eingesetzt werden kann.

Weitere Merkmale und Vorteile werden durch die beigefügten Zeichnungen, die schematisch bevorzugte Ausführungsformen der erfindungsgemäßen Bauteile zeigen, näher beschrieben. Es zeigen:
- Fig. 1: eine Querschnittsansicht einer ersten Ausführungsform eines erfindungsgemäßen Abgreif-Füßkontaktes zusammen mit einem Sicherungseinsatz und einem Gegenkontakt;
- Fig. 2: eine perspektivische Ansicht der in Fig. 1 gezeigten Ausführungsform des erfindungsgemäßen Abgreif-Fußkontaktes;
- Fig. 3: eine Querschnittsansicht einer zweiten Ausführungsform eines erfindungsgemäßen Abgreif-Fußkontaktes zusammen mit einem Sicherungseinsatz;
- Fig. 4: eine Querschnittsansicht durch die in Fig. 3 gezeigte Ausführungsform entlang der Linie A-A;
- Fig. 5: eine Querschnittsansicht einer dritten Ausführungsform eines erfindungsgemäßen Abgreif-Fußkontaktes in einer Schaltersicherungseinheit (Ausschaltstellung); und
- Fig. 6: die in Fig. 5 gezeigte Ausführungsform in einer Schaltersicherungseinheit (Einschaltstellung).

Fig. 1 zeigt den strukturellen Aufbau eines bestimmungsgemäßen Sicherungseinsatzes 20. Der Sicherungseinsatz 20 besteht aus einem keramischen, im wesentlichen zylinderförmigen Grundkörper 21, der auf der einen Seite mit einem Deckel 22 aus leitendem Material abgeschlossen ist. Auf der gegenüberliegenden Seite wird der Grundkörper 21 durch eine mit einem Sandfülloch 29 versehene Hauptkappe 23 aus leitendem Material abgeschlossen.

Ein Schmelzleiter 24 durchläuft den Innenraum des keramischen Grundkörpers 21 diagonal und ist zwischen dem Grundkörper 21 und dem Deckel 22 bzw. der Hauptkappe 23 eingeklemmt, um eine leitende Verbindung sicherzustellen.

Der Innenraum des Grundkörpers 21 wird über das Sandfülloch 29 mit Sand 25 aufgefüllt und anschließend mit einer Verschlußkappe 26 geschlossen.

Der Abgreif-Fußkontakt 10 besteht aus einer Zylindermantelfläche 11, die sich über einen Winkelbereich von etwa 270° erstreckt, während die verbleibenden etwa 90° keine Zylindermantelfläche aufweisen und einen offenen Bereich definieren. Der Abgreif-Fußkontakt 10.weist eine Bodenplatte 12 auf, die in einen senkrecht zur Bodenplatte 12 verlaufenden Befestigungsbereich 13 übergeht.

Der Abgreif-Fußkontakt kontaktiert die Hauptkappe 23 des Sicherungseinsatzes 20 über einen unterbrochenen, ringförmigen Kontaktbereich 28.

Der Abstand zwischen Bodenplatte 12 des Abgreif-Fußkontaktes 10 und Deckelbereich der Verschlußkappe 26 ist deutlich geringer als die Höhe der Verschlußkappe 26, so daß die Verschlußkappe 26 nicht von der Hauptkappe 23 abgenommen oder z.B. durch Druckerhöhung im Inneren des Grundkörpers 21 abgestoßen werden kann. Bei dieser Ausführungsform beträgt der Abstand etwa 1,5 mm.

Der Stromkreis des dargestellten Systems ist über einen Deckelkontakt 30, den Deckel 22, den Schmelzleiter 24 und von diesen direkt über den Abgreif-Fußkontakt 10 geschlossen.

Fig. 2 zeigt den im Querschnitt in Fig. 1 dargestellten Abgreif-Fußkontakt in perspektivischer Darstellung. Deutlich sichtbar ist hier der unterbrochene, zylinderförmige Mantel 11 des Abgreif-Fußkontaktes 10 und der ringförmige Kontaktbereich 28.

Der Abgreif-Fußkontakt 10 ist mit einer Bodenplatte 12 abgeschlossen, die in den Befestigungsbereich 13 übergeht.

Die in diesen Figuren dargestellte Ausführungsform des erfindungsgemäßen Abgreif-Fußkontaktes kann sowohl in Schaltersicherungseinheiten als auch in Schraub- oder Stecksicherungseinrichtungen eingesetzt werden. Beim Einsatz in einer Schaltersicherungseinheit wird diese Ausführungsform des Abgreif-Fußkontaktes 10 bevorzugt an einer Schaltwippe der Schaltersicherungseinheit befestigt. Er kann aber auch an dem Gehäuse der Schaltersicherungseinheit befestigt sein, z.B. als federnder Kontakt, oder er ist mit dem schwenkbaren Sicherungsstöpsel verbunden.

Fig. 3 zeigt eine zweite Ausführungsform eines erfindungsgemäßen Abgreif-Fußkontakts 40 mit einem Sicherungseinsatz 20. Der Abgreif-Fußkontakt 40 besteht im wesentlichen aus einer ebenen Kontaktplatte 41, aus der ein Schutzbereich 42 ausgestanzt und aus der Ebene, die durch die Kontaktplatte 41 gebildet wird, herausgeführt worden ist. Kontaktplatte 41 und Schutzbereich 42 sind durch einen Steg 43 miteinander verbunden.

Der Sicherungseinsatz 20 weist eine Hauptkappe 23 mit einem Sandfülloch 29 (siehe Fig. 1) auf, das mit einer Verschlußkappe 26 abgeschlossen ist. Die Kontaktplatte 41 des Abgreif-Fußkontakts 40 berührt die Hauptkappe 23 an ihrer Unterseite. Sowohl die Ränder der Kontaktplatte 41 als auch der Schutzbereich 42 und der Steg 43 des Abgreif-Fußkontakts 40 berühren nicht die Verschlußkappe 26 des Sicherungseinsatzes 20, sondern sind mit Abstand zu dieser angeordnet. Der Abstand zwischen dem Schutzbereich 42 und der Verschlußkappe 26 ist, wie bei der in Fig. 1 gezeigten Ausführungsform, geringer als die Höhe der Verschlußkappe 26, so daß die Verschlußkappe 26 nicht von der Hauptkappe 23 abgenommen bzw. durch einen möglicherweise erhöhten Druck innerhalb des Sicherungseinsatzes 20 von der Hauptkappe 23 abgesprengt bzw. weggedrückt werden kann.

Fig. 4 zeigt die in Fig. 3 dargestellte Ausführungsform in einer um 90° gedrehten Schnittansicht längs der Linie A-A. In dieser Schnittdarstellung sind die seitlichen Begrenzungen sowohl der Kontaktplatte 41 als auch des Schutzbereichs 42 deutlich sichtbar. Sowohl die Randbereiche der Kontaktplatte 4i als auch der Schutzbereich 42 sind auch in den in Fig. 4 erkennbaren Richtungen mit Abstand von der Verschlußkappe 26 des Sicherungseinsatzes 20 angeordnet.

Fig. 5 zeigt eine weitere Ausführungsform eines Abgreif-Fußkontakts 50. Der Abgreif-Fußkontakt 50 ist in einer nur teilweise dargestellten Schaltersicherungseinheit 60 angeordnet, die einen Sicherungsstöpsel 61 zur Aufnahme eines Sicherungseinsatzes 20 aufweist. Der Sicherungsstöpsel 61 ist zusammen mit dem Sicherungseinsatz 20 zwischen der in Fig. 5 gezeigten Ausschaltstellung und der in Fig. 6 gezeigten Einschaltstellung hin- und herschwenkbar.

Der Abgreif-Fußkontakt 50 umfaßt einen gabelförmigen Kontaktbogen 51, der auf zwei Seiten der Verschlußkappe 26 mit Abstand zu dieser verläuft und die Hauptkappe 23 des Sicherungseinsatzes 20 an ihrer Unterseite kontaktiert. Der Kontaktbogen 51 ist daher sowohl in der in Fig. 5 gezeigten Ausschaltstellung als auch in der in Fig. 6 gezeigten Einschaltstellung ständig mit der Unterseite der Hauptkappe 23 des Sicherungseinsatzes 20 in Kontakt. Der Abgreif-Fußkontakt 50 wird mittels einer (schematisch dargestellten) Feder 55 vorbelastet, so daß der Kontaktbogen 51 gegen die Unterseite der Hauptkappe 23 des Sicherungseinsatzes 20 gedrückt wird, um jederzeit einen sicheren Kontakt zu gewährleisten. Der Abgreif-Fußkontakt 50 weist ferner einen Sicherungsbogen 52 auf, der sich unterhalb der Verschlußkappe 26 des Sicherungseinsatzes 20 erstreckt. Der Sicherungsbogen 52 des Abgreif-Fußkontakts 50 berührt die Verschlußkappe 26 in keiner Stellung des Sicherungsstöpsels 61, sondern sichert lediglich die Verschlußkappe 26, wie oben beschrieben, gegen ein ungewolltes Absprengen der Verschlußkappe 26 von der Hauptkappe 23 des Sicherungseinsatzes 20.

Fig. 6 zeigt den in Fig. 5 dargestellten Teil einer Schaltersicherungseinheit 60, wobei sich der Sicherungsstöpsel 61 in einer Einschaltstellung befindet.

Der Kontaktbogen 51 befindet sich in der Einschaltstellung des Sicherungsstöpsels 61 weiterhin in Kontakt mit der Unterseite der Hauptkappe.23 des Sicherungseinsatzes 20. Der Sicherungsbogen 52 liegt nun direkt unterhalb und parallel zu der Verschlußkappe 26 des Sicherungseinsatzes 20.

Durch das Schwenken des Sicherungsstöpsels 61 hat sich ein Deckelkontakt 70 der Schaltersicherungseinheit 60 auf den . Deckel 22 des Sicherungseinsatzes geschoben, so daß der Kontakt nun über den Deckelkontakt 70, den Deckel 22, den Schmelzleiter 24 (siehe Fig. 1), die Hauptkappe 23 und den Kontaktbogen 51 des Abgreif-Fußkontakts 50 geschlossen.

Es soll an dieser Stelle angemerkt werden, daß anstelle des gabelförmigen Kontaktbogens 51 ebenso ein Kontaktbogen mit einem Langloch vorgesehen sein kann, in das sich die Verschlußkappe 26 des Sicherungseinsatzes 20 erstreckt. Das Langloch ist dann so ausgebildet, daß die Verschlußkappe 26 in keiner Stellung des Sicherungsstöpsels 61 mit dem Kontaktbogen in Berührung kommt.

Ferner ist es denkbar, den Kontaktbogen nur mit einer Ausnehmung zu versehen, in die die Verschlußkappe 26 des Sicherungseinsatzes 20 einführbar ist, ohne den Kontaktbogen zu berühren. In diesem Falle ist der Abgreif-Fußkontakt gelenkig ausgebildet, so daß sich die relative Position des Kontaktbogens und des Sicherungsbogens zu dem Sicherungseinsatz 20 bzw. dem Sicherungsstöpsel 21 während des Hin- und Herschwenkens des Sichertingsstöpsels 61 nicht ändert.

Darüber hinaus liegen selbstverständlich weitere geometrische Ausgestaltungen des Abgreif-Fußkontakts 50 im Rahmen dessen, was ein Fachmann in Kenntnis der offenbarten Erfindung wählen kann.

Es wird darauf hingewiesen, daß die Zeichnungen lediglich schematisch sind, insbesondere die Größenverhältnisse nicht maßstabsgetreu dargestellt sind, so daß hieraus keinerlei Beschränkungen bzgl. Größen und Größenverhältnissen der erfindungsgemäßen Bauteile hergeleitet werden können.

### Bezugszeichenliste

- 10: Abgreif-Fußkontakt
- 11: Zylindermantelfläche
- 12: Bodenplatte
- 13: Befestigungsbereich
- 20: Sicherungseinsatz
- 21: Grundkörper
- 22: Deckel
- 23: Hauptkappe
- 24: Schmelzleiter
- 25: Sand
- 26: Verschlußkappe
- 28: Kontaktbereich
- 29: Sandfülloch
- 30: Deckelkontakt
- 40: Abgreif-Fußkontakt
- 41: Kontaktplatte
- 42: Schutzbereich
- 43: Steg
- 50: Abgreif-Fußkontakt
- 51: Kontaktbogen
- 52: Sicherungsbogen
- 55: Feder
- 60: Schaltersicherungseinheit
- 61: Sicherungsstöpsel
- 70: Deckelkontakt

## Patentansprüche

1. Abgreif-Fußkontakt (10; 40; 50) für Sicherungseinsätze (20) mit einer Hauptkappe (23) mit Sandfülloch (29), das durch eine Verschlußkappe (26) geschlossen ist,
**dadurch gekennzeichnet, daß**
der Abgreif-Fußkontakt (10; 40; 50) so ausgebildet ist, daß er beim bestimmungsgemäßen Gebrauch eines Sicherungseinsatzes ausschließlich die Hauptkappe (23) des Sicherungseinsatzes (20) kontaktiert und von der Verschlußkappe (26) des Sicherungseinsatzes (20) mit Abstand angeordnet ist.

2. Abgreif-Fußkontakt nach Anspruch 1, **dadurch gekennzeichnet, daß** der Abgreif-Fußkontakt (10; 40; 50) die Hauptkappe (23) an einer Unterseite kontaktiert.

3. Abgreif-Fußkontakt nach Anspruch 1, **dadurch gekennzeichnet, daß** der Abgreif-Fußkontakt (10; 40; 50) die Hauptkappe (23) an einer Seitenfläche kontaktiert.

4. Abgreif-Fußkontakt nach einem der vorhergehenden Ansprüche, **dadurch gekennzeichnet, daß** der Abgreif-Fußkontakt (10; 40; 50) im wesentlichen die Form eines einseitig abgeschlossenen Zylinders aufweist.

5. Abgreif-Fußkontakt nach einem der Ansprüche 1 bis 3, **dadurch gekennzeichnet, daß** der Abgreif-Fußkontakt (10; 40; 50) im wesentlichen die Form eines einseitig abgeschlossenen Zylindersegmentes aufweist.

6. Abgreif-Fußkontakt nach einem der vorhergehenden Ansprüche, **dadurch gekennzeichnet, daß** der Abgreif-Fußkontakt (10; 40; 50) so ausgebildet ist, daß beim bestimmungsgemäßen Gebrauch zwischen Verschlußkappe (26) und Elementen des Abgreif-Fußkontaktes (10; 40; 50) ein so kleiner Abstand vorliegt, daß die Verschlußkappe (26) nicht von der Hauptkappe (23) abtrennbar ist.

7. Abgreif-Fußkontakt nach einem der Ansprüche 1 bis 3, **dadurch gekennzeichnet, daß** der Abgreif-Fußkontakt (10; 40; 50) die Hauptkappe (26) an maximal drei Punkten kontaktiert.

8. Abgreif-Fußkontakt nach einem der Ansprüche 1 bis 3, **dadurch gekennzeichnet, daß** der Abgreif-Fußkontakt (50) einen Kontaktbogen (51) und einen Sicherungsbogen (52) aufweist.

9. Abgreif-Fußkontakt nach Anspruch 8, **dadurch gekennzeichnet, daß** der Kontaktbogen (51) gabelförmig ausgebildet ist.

10. Abgreif-Fußkontakt nach Anspruch 8, **dadurch gekennzeichnet, daß** der Abgreif-Fußkontakt (50) ein Langloch aufweist.

11. Abgreif-Fußkontakt nach Anspruch 8, **dadurch gekennzeichnet, daß** der Kontaktbogen 51 eine Öffnung zur Aufnahme der Verschlußkappe 26 aufweist, wobei der Abgreif-Fußkontakt schwenkbar in der Schaltersicherungseinheit (60) angeordnet ist und die relative Position des Abgreif-Fußkontakts (50) zu dem Sicherungseinsatz (20) konstant ist.

12. Abgreif-Fußkontakt nach einem der vorhergehenden Ansprüche, **dadurch gekennzeichnet, daß** der Abgreif-Fußkontakt (10; 40; 50) aus gut leitendem Material besteht.

13. Abgreif-Fußkontakt nach Anspruch 12, **dadurch gekennzeichnet, daß** der Abgreif-Fußkontakt (10; 40; 50) aus Kupfer, Silber.oder Gold besteht.

14. Schaltersicherungseinheit, in die ein Sicherungseinsatz (20) mit einer Hauptkappe (23) mit Sandfülloch (29), das durch eine Verschlußkappe (26) geschlossen ist, einsetzbar ist,
**dadurch gekennzeichnet, daß**
die Schaltersicherungseinheit einen Abgreif-Fußkontakt (10; 40; 50) nach einem der vorhergehenden Ansprüche umfaßt.

15. Schaltersicherungseinheit nach Anspruch 14, **dadurch gekennzeichnet, daß** der Abgreif-Fußkontakt (10; 40; 50) an einer Schaltwippe, in die der Sicherungseinsatz (20) einsetzbar ist, befestigt ist.

16. Schaltersicherungseinheit nach Anspruch 14, **dadurch gekennzeichnet, daß** der Abgreif-Fußkontakt (10; 40; 50) an einem Gehäuse der Schaltersicherungseinheit befestigt ist.

17. Schaltersicherungseinheit nach einem der Ansprüche 14 bis 16, **dadurch gekennzeichnet, daß** sie einen Sicherungsstöpsel umfaßt, in den der Sicherungseinsatz (20) einsetzbar ist.

18. Schraub- oder Stecksicherung, in die ein Sicherungseinsatz (20) mit einer Hauptkappe (23) mit Sandfülloch (29), das durch eine Verschlußkappe (26) geschlossen ist, einsetzbar ist,
**dadurch gekennzeichnet, daß**
die Schraub- oder Stecksicherung einen Abgreif-Fußkontakt (10; 40; 50) nach einem der Ansprüche 1 bis 13 umfaßt.

## Claims

1. Tapping foot contact (10; 40; 50) for fuse links (20) with a main cap (23) with a sand filling hole (29) which is closed by a closure cap (26),
**characterized in that**
the tapping foot contact (10; 40; 50) is designed such that it makes contact exclusively with the main cap (23) of the fuse link (20) when a fuse link is being used correctly, and is arranged at a distance from the closure cap (26) of the fuse link (20).

2. Tapping foot contact according to Claim 1, **characterized in that** the tapping foot contact (10; 40; 50) makes contact with the main cap (23) on a lower face.

3. Tapping foot contact according to Claim 1, **characterized in that** the tapping foot contact (10; 40; 50) makes contact with the main cap (23) on a side surface.

4. Tapping foot contact according to one of the preceding claims, **characterized in that** the tapping foot contact (10; 40; 50) is essentially in the form of a cylinder which is closed at one end.

5. Tapping foot contact according to one of Claims 1 to 3, **characterized in that** the tapping foot contact (10; 40; 50) is essentially in the form of a cylinder segment which is closed at one end.

6. Tapping foot contact according to one of the preceding claims, **characterized in that** the tapping foot contact (10; 40; 50) is designed such that, when it is used correctly, the distance between the closure cap (26) and elements of the tapping foot contact (10; 40; 50) is sufficiently small that the closure cap (26) cannot be disconnected from the main cap (23).

7. Tapping foot contact according to one of Claims 1 to 3, **characterized in that** the tapping foot contact (50) makes contact with the main cap (26) at a maximum of three points.

8. Tapping foot contact according to one of Claims 1 to 3, **characterized in that** the tapping foot contact (50) has a contact curve (51) and a securing curve (52).

9. Tapping foot contact according to Claim 8, **characterized in that** the contact curve (51) is in the form of a fork.

10. Tapping foot contact according to Claim 8, **characterized in that** the tapping foot contact (50) has an elongated hole.

11. Tapping foot contact according to Claim 8, **characterized in that** the contact curve (51) has an opening for holding the closure cap (26), in which case the tapping foot contact is arranged such that it can pivot in the fused switch unit (60), and the relative position of the tapping foot contact (50) with respect to the fuse link (20) is constant.

12. Tapping foot contact according to one of the preceding claims, **characterized in that** the tapping foot contact (10; 40; 50) is composed of highly conductive material.

13. Tapping foot contact according to Claim 12, **characterized in that** the tapping foot contact (10; 40; 50) is composed of copper, silver or gold.

14. Fused switch unit, in which it is possible to insert a fuse link (20) with a main cap (23) having a sand filling hole (29) which is closed by means of a closure cap (26),
**characterized in that**
the fused switch unit has a tapping foot contact (10; 40; 50) according to one of the preceding claims.

15. Fused switch unit according to Claim 14, **characterized in that** the tapping foot contact (10; 40; 50) is attached to a switching rocker arm, into which the fuse link (20) can be inserted.

16. Fused switch unit according to Claim 14, **characterized in that** the tapping foot contact (10; 40; 50) is attached to a housing of the fused switch unit.

17. Fused switch unit according to one of Claims 14 to 16, **characterized in that** the unit has a fuse plug in which the fuse link (20) can be inserted.

18. Screw-in or plug-in fuse, in which a fuse link (20) can be inserted, having a main cap (20) with a sand filling hole (29) which is closed by a closure cap (26),
**characterized in that**
the screw-in or plug-in fuse has a tapping foot contact (10; 40; 50) according to one of Claims 1 to 13.

## Revendications

1. Contact support à préhension (10 ; 40 ; 50) pour cartouches de coupe-circuit (20) munies d'une capsule principale (23) avec une lacune remplie de sable (29) fermée par une capsule de fermeture (26), **caractérisé en ce que** le contact support à préhension (10 ; 40 ; 50) est conçu de sorte que lors du fonctionnement déterminé d'une cartouche de coupe-circuit, il fasse contact exclusivement avec la capsule principale (23) de la cartouche de coupe-circuit et qu'il soit séparé de la capsule de fermeture (26) de la cartouche de coupe-circuit (20).

2. Contact support à préhension selon la revendication 1, **caractérisé en ce que** le contact support à préhension (10 ; 40 ; 50) fait contact avec une face inférieure de la capsule principale (23).

3. Contact support à préhension selon la revendication 1, **caractérisé en ce que** le contact support à préhension (10 ; 40 ; 50) fait contact avec une surface latérale de la capsule principale (23).

4. Contact support à préhension selon l'une quelconque des revendications précédentes, **caractérisé en ce que** le contact support à préhension (10 ; 40 ; 50) présente sensiblement la forme d'un cylindre fermé sur un côté.

5. Contact support à préhension selon l'une quelconque des revendications 1 à 3, **caractérisé en ce que** le contact support à préhension (10 ; 40 ; 50) présente sensiblement la forme d'un segment de cylindre fermé sur un côté.

6. Contact support à préhension selon l'une quelconque des revendications précédentes, **caractérisé en ce que** le contact support à préhension (10 ; 40 ; 50) est conçu de sorte que lors d'un fonctionnement déterminé, l'espace entre la capsule de fermeture (26) et les éléments du contact support à préhension (10 ; 40 ; 50) soit si petit que la capsule de fermeture (26) ne puisse pas être séparée de la capsule principale (23).

7. Contact support à préhension selon l'une quelconque des revendications 1 à 3, **caractérisé en ce que** le contact support à préhension (10 ; 40 ; 50) fait contact en trois points au maximum avec la capsule principale (23).

8. Contact support à préhension selon l'une quelconque des revendications 1 à 3, **caractérisé en ce que** le contact support à préhension (50) comporte un arc de contact (51) et un arc de fusibles (52).

9. Contact support à préhension selon la revendication 8, **caractérisé en ce que** l'arc de contact (51) est conçu en forme de fourche.

10. Contact support à préhension selon la revendication 8, **caractérisé en ce que** le contact support à préhension (50) comporte une lacune longue.

11. Contact support à préhension selon la revendication 8, **caractérisé en ce que** l'arc de contact 51 comporte une ouverture pour accueillir la capsule de fermeture 26, le contact support à préhension étant disposé de façon à pouvoir tourner dans l'unité de coupe-circuit (60) et la position relative du contact support à préhension (50) par rapport à la cartouche de coupe-circuit (20) étant constante.

12. Contact support à préhension selon l'une quelconque des revendications précédentes, **caractérisé en ce que** le contact support à préhension (10 ; 40 ; 50) se compose d'un bon matériau conducteur.

13. Contact support à préhension selon la revendication 12, **caractérisé en ce que** le contact support à préhension (10 ; 40 ; 50) se compose de cuivre, d'argent ou d'or.

14. Unité de coupe-circuit dans laquelle une cartouche de coupe-circuit (20) munie d'une capsule principale (23) avec une lacune remplie de sable (29) fermée par une capsule de fermeture (26) peut être mise en oeuvre, **caractérisée en ce que** l'unité de coupe-circuit comprend un contact support à préhension (10 ; 40 ; 50) selon l'une quelconque des revendications précédentes.

15. Unité de coupe-circuit selon la revendication 14, **caractérisée en ce que** le contact support à préhension (10 ; 40 ; 50) est fixé à une bascule de commutation dans laquelle la cartouche de coupe-circuit (20) peut être mise en oeuvre.

16. Unité de coupe-circuit selon la revendication 14, **caractérisée en ce que** le contact support à préhension (10 ; 40 ; 50) est fixé à un boîtier de l'unité de coupe-circuit .

17. Unité de coupe-circuit selon l'une quelconque des revendications 14 à 16, **caractérisée en ce qu'**elle comprend un bouchon de fusibles dans laquelle la cartouche de coupe-circuit peut être mise en oeuvre.

18. Fusible à vis ou à baïonnette dans lequel une cartouche de coupe-circuit (20) avec une capsule principale (23) avec une lacune remplie de sable (29) fermée par une capsule de fermeture (26) peut être mise en oeuvre, **caractérisé en ce que** le fusible à vis ou à baïonnette comprend un contact support à préhension (10 ; 40 ; 50) selon l'une quelconque des revendications 1 à 13.
